# EUROPÄISCHE PATENTSCHRIFT

(11) **EP 0 552 686 B1**
(45) Veröffentlichungstag und Bekanntmachung des Hinweises auf die Patenterteilung: **29.03.1995**
(21) Anmeldenummer: 93100597.9
(22) Anmeldetag: 16.01.1993
(51) Int. Cl.: F24C 15/20

(54) **Dunstabzugsvorrichtung zur Anordnung über dem Kochfeld eines Küchenherdes**
Exhaust hood for the arrangement above the cooking range of a stove
Dispositif d'aspiration à placer au-dessus du plan de cuisson d'une cuisinière

(30) Priorität: 18.01.1992 DE 4201209
(43) Veröffentlichungstag der Anmeldung: 28.07.1993
(73) Patentinhaber: Miele & Cie. GmbH & Co., D-33332 Gütersloh (DE)
(72) Erfinder: Ambrozus, Stefan, D-4300 Essen 1 (DE); Botsch, Marcus, D-4630 Bochum 1 (DE); Nolte, Gerd, D-5760 Arnsberg (DE); Thomkins, G. Nicholas, CH-6005 Luzern (CH)

(56) Entgegenhaltungen:
- EP-A- 0 443 301
- DE-A- 3 436 999

## Beschreibung

Die Erfindung betrifft eine Dunstabzugsvorrichtung zur Anordnung über dem Kochfeld eines Küchenherdes oder dergleichen, mit einem waagerechten Dunstauffangschirm und mindestens einem Ansaugschacht, wobei der Dunstauffangschirm zum Kochfeld hin absenkbar gehaltert ist.

Bei Dunstabzugshauben besteht zunehmend der Wunsch, die entstehenden Kochdünste direkte an ihrer Entstehungsquelle abzusaugen.

Diesem Wunsch trägt beispielsweise die Dunstabzugsvorrichtung gemäß DE-OS 34 36 999 Rechnung. Hierzu ist sie an einem über dem Kochfeld eines Küchenherdes angebrachten Oberschrank in Richtung zum Kochfeld hin absenkbar gehaltert. Um auch Kochdünste absaugen zu können, die im vorderen Bereich des Kochfeldes entstehen, ist der Dunstauffangschirm dieser Dunstabzugsvorrichtung in horizontaler Ebene nach vorne herausziehbar ausgebildet. Zur Absaugung der im vorderen Bereich des Kochfeldes entstehenden Kochdünste muß der Benutzer also zuerst die Dunstabzugshaube in senkrechter Richtung bewegen, danach muß er den Dunstauffangschirm in waagerechter Richtung herausziehen. Soll die Dunstabzugsvorrichtung in ihre Ausgangsstellung gebracht werden, sind diese Bewegungen in umgekehrter Richtung auszuführen.

Da erfahrungsgemäß der vordere Bereich des Kochfeldes wesentlich häufiger als der hintere Bereich benutzt wird, ist der oben geschilderte zweiteilige Bewegungsablauf - Dunstauffangschirm herunterziehen, Dunstauffangschirm nach vorn ziehen - oft auszuführen. Dies führt zu einer für den Benutzer der Dunstabzugsvorrichtung unhandlichen und komplizierten Bedienung.

Eine Dunstabzugsvorrichtung, bei der ein Ausziehen des Dunstabzugsschirmes in einem Bewegungsvorgang erfolgt, wird in der EP 0443 301 beschrieben. Es wird ein Dunstauffangschirm unter Schutz gestellt, deren erster Gelenkarm drehbar mit dem Umbau verbunden ist. Deren zweiter Gelenkarm ist drehbar und mit Hilfe eines Parallelogrammechanismus, der die parallele Verrückung dieses Gelenkarmes bewirkt, zum ersten Gelenkarm verbunden. Nachteilig ist bei dieser Anordnung, daß bei Ausziehen des Dunstabzugsschirmes immer ein Absaugen über dem vorderen und hinteren Kochfeld erfolgt, auch wenn nur ein Absaugen über dem vorderen Kochfeld notwendig wäre. Ein weiterer Nachteil ist darin zu sehen, daß die beiden Drehgelenke, die einer ständigen mechanischen Belastung bei der Höhenverstellung ausgesetzt sind, durch die in der Küche ständig auftretenden fett- und wasserhaltigen Dünste schnell verschmutzen. Das führt zu einer Beeinträchtigung des Bewegungsmechanismus. Außerdem befinden sich die Gelenkarme sowohl in ihrem ursprünglichen, als auch in ausgezogenem Zustand ständig vor dem Oberschrank. Eine Verletzungsgefahr durch den Bediener ist hierbei nicht auszuschließen. Ein weiterer, nicht übersehbarer Nachteil ist der, daß durch die Aufbauform des "vorgelagerten" Dunstauffangschirmes weder eine platzsparende noch eine ästhetisch gefällige Integration des beweglichen Systems in einem Oberschrank möglich ist. Desweiteren ist durch diese Anordnung keine tiefere Absenkung des Dunstauffangschirmes als maximal zur Unterkante des Oberschrankes erreichbar. Bei der Anbringung des Oberschrankes ist aber ein Mindestabstand zum Kochfeld einzuhalten, so daß der Abstand zwischen Kochfeld und Dunstauffangschirm recht groß ist.

Der Erfindung liegt nun das Problem zugrunde, eine Dunstabzugshaube zu offenbaren, welche leicht vertikal und horizontal über dem Kochfeld bewegt werden kann, unter den Oberschrank zum Kochfeld hin absenkbar ist, einen einfachen Bewegungsmechanismus besitzt und eine getrennte Aufnahme von Kochdünsten aus dem vorderen und/oder hinteren Bereich ermöglicht.

Erfindungsgemäß wird dieses Problem mit den im Patentanspruch 1 angegebenen Merkmalen gelöst. Zweckmäßige Weiterbildungen und Ausgestaltungen ergeben sich aus den nachfolgenden Unteransprüchen.

Die mit der erfindungsgemäßen Ausbildung erreichbaren Vorteile bestehen darin, daß durch den einfachen und gelenkfreien Aufbau der Dunstabzugsvorrichtung bei vertikaler Absenkung des beweglich in einer diagonal ausgestalteten Führung gehalterten Dunstauffangschirmes eine gleichzeitige Bewegung in horizontaler Ebene zur Bedienperson und zurück erfolgt. Der Dunstauffangschirm kann somit mit einer einzigen Bewegung weit nach unten und über den vorderen Bereich des Kochfeldes abgesenkt und ebenfalls mit einer einzigen Bewegung wieder in seine Ausgangslage zurückgebracht werden. Dies ist gerade in Situationen, in denen das rasche Zurückführen des Dunstauffangsschirms notwendig ist, zum Beispiel beim Überkochen von Flüssigkeiten, von Vorteil.

Ein weiterer Vorteil des einfachen Bewegungsablaufes liegt darin, daß das Absenken und Zurückführen des Dunstauffangschirms mit motorischen oder mechanischen Hilfsmitteln sehr leicht durchführbar ist.

Durch den erfindungsgemäßen Aufbau der Dunstabzugsvorrichtung ist eine platzsparende und ästhetisch gefällige Integration des beweglichen Systems in den Oberschrank oder eine Dekoresse möglich.

Eine vorteilhafte Weiterbildung der Erfindung sieht einen weiteren hinteren Dunstauffangschirm vor, wodurch eine getrennte Aufnahme der Kochdünste vom hinteren Bereich des Kochfeldes ermöglicht wird.

Eine mit dem Gebläse verbundene Steuerung gestaltet in Abhängigkeit von der Stellung des vorderen Dunstauffangschirmes das Verhältnis der Saugleistung des vorderen zum hinteren Schirm veränderbar.

Ausführungsbeispiele der Erfindung sind in den Zeichnungen dargestellt und werden nachstehend näher erläutert. Es zeigen:
- Figur 1:: die Prinzipskizze einer erfindungsgemäß ausgeführten Dunstabzugsvorrichtung mit einem Dunstauffangschirm mit einer diagonalen Führung;
- Figur 2:: eine perspektivische Ansicht einer erfindungsgemäß ausgebildeten Dunstabzugsvorrichtung mit einem Dunstauffangsschirm mit Teleskop-Ansaugschächten und mit einer hinteren Dunstabsaugung;
- Figur 3:: einen Querschnitt durch die Seitenansicht der Dunstabzugsvorrichtung gemäß Figur 2.

Figur 1 zeigt eine Prinzipskizze einer vorteilhaften Ausgestaltungsform der Erfindung. Die Dunstabzugsvorrichtung ist in den Oberschrank (1) einer Küchenmöbeleinrichtung eingebaut. Dieser Oberschrank (1) ist über dem Kochfeld (2) eines in den Zeichnungen nicht dargestellten Küchenherdes angeordnet. Das Kochfeld (2) ist in einen vorderen Bereich (3) und einen hinteren Bereich (4) unterteilbar.

Die Figur 1 zeigt den Dunstauffangschirm (5) der Dunstabzugsvorrichtung, der erfindungsgemäß von einer oberen hinteren Position (6)-gestrichelt dargestelltdurch eine Diagonalführung (9) in eine untere vordere Position (7) bewegt werden kann.

Die Figuren 2 und 3 zeigen eine erfindungsgemäß gestaltete Dunstabzugsvorrichtung bzw. deren Einzelheiten in verschiedenen Ansichten.

In Figur 2 ist die gesamte Dunstabzugsvorrichtung perspektivisch dargestellt. Sie besitzt einen vorderen Dunstauffangschirm (10) und einen hinteren Dunstauffangschirm (11) zur Aufnahme von Kochdünsten aus den entsprechenden Bereichen (3,4) des Kochfeldes (2). Die Schirme stehen über Ansaugschächte (12) mit einer Ansaugkammer (13) in Verbindung.

Die dem vorderen Dunstauffangschirm (10) zugeordneten Ansaugschächte (12') sind zweiteilig ausgeführt, wobei jeweils der untere Teil (14') mit dem Dunstauffangschirm und der obere Teil (14'') mit der Ansaugkammer (13) starr verbunden ist. Die beiden Teile sind teleskopartig ineinander gelagert und ermöglichen so eine Bewegung des vorderen Dunstauffangschirms (10). Durch die diagonale Anordnung der vorderen Ansaugschächte (12') erfolgt diese Bewegung von einer oberen hinteren Position (6) in eine untere vordere Position (7).

Zwischen den beiden vorderen Ansaugschächten (12') befindet sich ein Zwischenraum (15), welcher bei Einbau der Dunstabzugsvorrichtung in einen Oberschrank (1) als Abstellplatz genutzt werden kann.

Zur Fixierung des vorderen Dunstauffangschirms (10) ist dieser über den unteren Teil eines Ansaugschachtes (14') mit der Ansaugkammer (13) durch ein Kniegelenk (16) verbunden. Eine Gasdruckfeder (17) am oberen Teil des Kniegelenks sorgt für eine selbsttätige Rückstellung des Dunstauffangschirms (10) in die obere Position (6), wenn dieser in der unteren Position (7) leicht angestoßen wird.

Im Ausführungsbeispiel gemäß Figur 2 ist der Dunstauffangschirm (10) von Hand zu bewegen. Andere Bewegungsmöglichkeiten mit Hilfe eines Motors oder sensorischer Mittel sind aus dem Stand der Technik bekannt und daher in den Zeichnungen nicht näher dargestellt.

Der hintere Dunstauffangschirm (11) ist im Ausführungsbeispiel über den hinteren Ansaugschacht (12'') starr mit der Ansaugkammer (13) verbunden. Eine in den Zeichnungen nicht dargestellte, in der Höhe bewegliche Ausführungsform ist ebenfalls denkbar. Von diesem zweiten Dunstauffangschirm werden die Kochdünste über dem hinteren Bereich (4) des Kochfeldes (2) abgezogen.

Der Aufbau der Ansaugkammer (13) ist aus Figur 3 ersichtlich. Hier wird ein Querschnitt durch die Seitenansicht der Dunstabzugsvorrichtung gemäß Figur 2 gezeigt.

Die mit Kochdünsten versetzte Luft wird durch ein Gebläse (18) über die Ansaugschächte (12) in die Ansaugkammer (13) geleitet. Vor den Ansaugschächten (12) befinden sich Fettfilter (19), um die mit Kochdünsten beladene Luft von Fett- und Staubpartikeln zu reinigen. In der Ansaugkammer (13) selbst befinden sich Kohlefilter (20), welche die Gerüche absorbieren.

Im vorderen Bereich der Ansaugkammer (13) befindet sich ein Raum (21) zur Aufnahme von in den Zeichnungen nicht dargestellten, zum Betrieb und zur Ansteuerung des Gebläses notwendigen elektrischen Bauelementen. Die Ansteuerung kann in einer vorteilhaften Ausgestaltung der Erfindung in Abhängigkeit von der Position des vorderen Dunstauffangschirms (10) erfolgen.

## Patentansprüche

1. Dunstabzugsvorrichtung zur Anordnung über dem Kochfeld (2) eines Küchenherdes o. dgl., mit einem vorzugsweise waagerechten Dunstauffangschirm (10) und mindestens einem Ansaugschacht (12), wobei der Dunstauffangschirm (10) zum Kochfeld (2) hin absenkbar gehaltert ist, und eine Vorrichtung besitzt, welche bei vertikaler Absenkung des Dunstauffangschirms eine gleichzeitige Bewegung desselben in horizontaler Ebene zur Bedienperson hin bewirkt,
gekennzeichnet dadurch,
daß der Dunstauffangschirm in einer Diagonalführung (9) beweglich gehaltert ist, wobei die Führung an der Dunstabzugsvorrichtung (10) selbst oder am Möbel angeordnet ist und wobei zumindestens ein Teil eines mit dem Dunstauffangschirm (10) verbundenen Ansaugschachtes (12) beweglich ausgeführt ist.

2. Dunstabzugsvorrichtung nach Anspruch 1,
dadurch gekennzeichnet,
daß der oder die Ansaugschächte (12) zweiteilig ausgeführt sind, wobei der erste Teil (14') mit dem Dunstauffangschirm und der zweite Teil (14'') mit einer Ansaugkammer (13) verbunden ist, daß der erste und der zweite Teil teleskopartig miteinander verbunden sind, und daß die Ansaugschächte diagonal von einem oberen hinteren Bereich (6) zu einem unteren vorderen Bereich (7) über dem Kochfeld (2) verlaufen.

3. Dunstabzugsvorrichtung nach Anspruch 2,
dadurch gekennzeichnet,
daß am Dunstauffangschirm zwei Ansaugschächte (12) angeordnet sind und daß sich zwischen den beiden Ansaugschächten (12',12'') ein Zwischenraum (15) befindet, welcher beim Einbau der Dunstabzugsvorrichtung in einen Oberschrank (1) dort als Stellfläche dient.

4. Dunstabzugsvorrichtung nach Anspruch 3,
dadurch gekennzeichnet,
daß zusätzlich zum ersten, vorderen Dunstauffangschirm (10) ein weiterer, hinterer Dunstauffangschirm zur Aufnahme von Kochdünsten aus dem hinteren Bereich (4) des Kochfeldes (2) angeordnet ist.

5. Dunstabzugsvorrichtung nach Anspruch 4,
dadurch gekennzeichnet,
daß ein weiterer Ansaugschacht (12'') mit der Ansaugkammer (13) in Verbindung steht, in welchen der auf den hinteren Bereich der Kochfläche gerichtete hintere Dunstauffangschirm (11) übergeht.

6. Dunstabzugsvorrichtung nach einem der Ansprüche 1 bis 5,
dadurch gekennzeichnet,
daß die Ansaugschächte in eine Ansaugkammer (13) geführt sind, in welcher sich neben dem Ansauggebläse (18) und Kohlefiltern (20) zumindestens ein Teil der zum Betrieb und zur Ansteuerung eines Gebläses notwendigen elektrischen Bauelemente befinden.

7. Dunstabzugsvorrichtung nach Anspruch 6,
dadurch gekennzeichnet,
daß eine mit dem Gebläse verbundene Steuerung in Abhängigkeit von der Stellung des vorderen Dunstauffangschirms die Saugleistung des vorderen Schirms oder das Verhältnis der Saugleistungen des vorderen und hinteren Schirms ändert.

8. Dunstabzugsvorrichtung nach Anspruch 7,
dadurch gekennzeichnet,
daß die Dunstabzugsvorrichtung durch eine leichte Bewegung mit Hilfe eines Motors oder handbetrieben mit Gasdruck- bzw. Federdämpfung die gewünschte Stellung erreicht.

## Claims

1. Cooker hood for installation above a hob unit (2) with a deflector plate (10), preferably horizontal, and at least one suction intake duct (12), whereby the deflector plate (10) can be pulled down towards the hob unit (2) and is fitted with a device which, when the deflector plate is lowered vertically, simultaneously effects a movement of the deflector plate in a horizontal plane towards the user,
characterized in
that the deflector plate is movable secured in a diagonal guide (9), whereby the guide is fitted to the cooker hood (10) itself or to the housing unit and whereby at least one section of a suction intake duct (12) connected to the cooker hood (10) is movable produced.

2. Cooker hood according to claim 1,
characterized in
that at least one of the suction intake ducts (12) consists of two sections, whereby the first section (14') is connected to the deflector plate and the second section (14'') to a suction chamber (13), that the first and second section are together joined telescopic, and that the suction intake ducts run diagonally from a top rear section (6) down to a frontal area (7) above the hob unit (2).

3. Cooker hood according to claim 2,
characterized in
that two suction intake ducts (12) are fitted to the defector plate and that there is a space (15) between the two suction intake ducts (12', 12'') which can be used as storage space when the cooker hood is installed in a wall unit (1).

4. Cooker hood according to claim 3,
characterized in
that in addition to the first front deflector plate (10) a further rear defector plate is fitted to extract kitchen vapours from the rear section (4) of the hob unit (2).

5. Cooker hood according to claim 4,
characterized in
that a further suction intake duct (12'') is connected to the suction chamber (13) and merges with the rear deflector plate (11), which is directed to the rear section of the cooking area.

6. Cooker hood according to one of the claims 1 to 5,
characterized in
that the suction intake ducts lead into a suction chamber (13) in which at least some of the electrical components necessary for fan operation and control, as well as the suction fan (18) and the charcoal filters (20), are located.

7. Cooker hood according to claim 6,
characterized in
that a control unit connected to the fan changes the air throughput rate of the front deflector plate or the air throughput ratio of the front and rear deflector plate, depending on the position of the front deflector plate.

8. Cooker hood according to claim 7,
characterized in
that the cooker hood can be set at the required position by a simple movement with the aid of a motor or manually, using damping with gaspressure or springs.

## Revendications

1. Dispositif d'aspiration de vapeur destiné à être disposé au-dessus du plan de cuisson (2) d'une cuisinière ou analogues, comprenant un écran d'absorption de vapeur (10) de préférence horizontal et au moins un conduit d'aspiration (12), l'écran d'absorption de vapeur (10) étant fixé de manière à pouvoir être abaissé vers le plan de cuisson (2) et comprenant un dispositif qui, en abaissant l'écran d'absorption de vapeur verticalement, provoque simultanément un mouvement de ce dernier dans le plan horizontal vers l'utilisateur, caractérisé en ce que l'écran d'absorption de vapeur est monté de façon mobile dans une glissière de guidage en diagonale (9), la glissière de guidage étant placée directement sur l'écran d'absorption de vapeur (10) ou sur le meuble et au moins une partie d'un conduit d'aspiration (12) relié à l'écran d'absorption de vapeur (10) est réalisée de façon à pouvoir être déplacée.

2. Dispositif d'aspiration de vapeur selon la revendication 1, caractérisé en ce que le ou les conduit(s) d'aspiration (12) est (sont) réalisé(s) en deux parties, la première partie (14') étant reliée à l'écran d'absorption de vapeur et la seconde partie (14''), à une chambre d'aspiration (13), en ce que la première et la seconde partie sont reliées entre elles de façon télescopique, et en ce que les conduits d'aspiration s'étendent en diagonale d'une zone supérieure arrière (6) vers une zone inférieure avant (7) située au-dessus du plan de cuisson (2).

3. Dispositif d'aspiration de vapeur selon la revendication 2, caractérisé en ce que deux conduits d'aspiration (12) sont placés sur l'écran d'absorption de vapeur, et en ce qu'entre les deux conduits d'aspiration (12', 12'') se trouve un intervalle (15) qui, lorsque le dispositif d'aspiration de vapeur est installé dans un élément suspendu (1), sert de surface de rangement.

4. Dispositif d'aspiration de vapeur selon la revendication 3, caractérisé en ce qu'en plus du premier écran d'absorption de vapeur avant (10), un second écran d'absorption de vapeur arrière est mis en place pour absorber des vapeurs de cuisson dans la partie arrière (4) du plan de cuisson (2).

5. Dispositif d'aspiration de vapeur selon la revendication 4, caractérisé en ce qu'un autre conduit d'aspiration (12''), qui se prolonge par l'écran d'absorption de vapeur arrière (11) dirigé vers la zone arrière du plan de cuisson, est relié à la chambre d'aspiration (13).

6. Dispositif d'aspiration de vapeur selon l'une des revendications 1 à 5, caractérisé en ce que les conduits d'aspiration sont guidés dans une chambre d'aspiration (13) dans laquelle se trouve, outre le ventilateur d'aspiration (18) et des filtres à charbon (20), au moins une partie des composants électriques nécessaires pour le fonctionnement et la commande d'un ventilateur.

7. Dispositif d'aspiration de vapeur selon la revendication 6, caractérisé en ce qu'une commande reliée au ventilateur modifie la puissance d'aspiration de l'écran avant ou le rapport des puissances d'aspiration des écrans avant et arrière en fonction de la position de l'écran d'absorption de vapeur avant.

8. Dispositif d'aspiration de vapeur selon la revendication 7, caractérisé en ce que le dispositif d'aspiration de vapeur atteint la position souhaitée en le déplaçant légèrement à l'aide d'un moteur ou manuellement par le biais d'un amortisseur à ressort ou à gaz sous pression.
